# EUROPÄISCHE PATENTSCHRIFT

(11) **EP 1 208 614 B1**
(45) Veröffentlichungstag und Bekanntmachung des Hinweises auf die Patenterteilung: **24.09.2003**
(21) Anmeldenummer: 00958304.8
(22) Anmeldetag: 27.07.2000
(51) Int. Cl.: H01P 1/18

(54) **HOCHFREQUENZ-PHASENSCHIEBERBAUGRUPPE**
HIGH-FREQUENCY PHASE SHIFTER UNIT
ENSEMBLE DEPHASEUR A HAUTE FREQUENCE

(30) Priorität: 17.08.1999 DE 19938862
(43) Veröffentlichungstag der Anmeldung: 29.05.2002
(73) Patentinhaber: Kathrein-Werke KG, 83022 Rosenheim (DE)
(72) Erfinder: GÖTTL, Maximilian, 83109 Grosskarolinenfeld (DE); GABRIEL, Roland, 83556 Griesstätt (DE); MARKOF, Mathias, 83128 Halfing (DE)
(74) Vertreter: Flach, Dieter Dipl.-Phys.
(86) Internationale Anmeldenummer: EP0007236
(87) Internationale Veröffentlichungsnummer: WO01013459

(56) Entgegenhaltungen:
- DE-A- 2 458 477
- PATENT ABSTRACTS OF JAPAN vol. 1998, no. 1, 30. Januar 1998 (1998-01-30) -& JP 09 246846 A (NTT IDO TSUSHINMO KK), 19. September 1997 (1997-09-19)
- PATENT ABSTRACTS OF JAPAN vol. 17, no. 484 (E-1426), 2. September 1993 (1993-09-02) -& JP 05 121915 A (SUMITOMO ELECTRIC IND LTD), 18. Mai 1993 (1993-05-18)

## Beschreibung

Die Erfindung betrifft eine Hochfrequenz-Phasenschieberbaugruppe nach dem Oberbegriff des Anspruches 1.

Phasenschieber werden beispielsweise zum Abgleich der Laufzeit von Mikrowellensignalen in passiven oder aktiven Netzwerken eingesetzt. Als bekanntes Prinzip wird die Laufzeit einer Leitung zur Abstimmung der Phasenlage eines Signales ausgenutzt, veränderliche Phasenlage bedeutet demzufolge eine veränderliche elektrisch wirksame Länge der Leitungen.

Für Anwendungen in Antennen mit elektrisch einstellbarer Absenkung des Strahlungsdiagramms müssen die Signale zu den einzelnen Strahlern, beispielsweise Dipolen, unterschiedliche Laufzeiten aufweisen. So ist die Differenz der Laufzeiten zwischen zwei benachbarten Strahlern für einen bestimmten Absenkwinkel bei einem vertikal übereinander angeordneten Array in etwa gleich. Diese Laufzeitdifferenz muss nunmehr für größere Absenkwinkel auch vergrößert werden. Sind die Phasenlagen der Einzelstrahler mittels Phasenschieberbaugruppen veränderlich, so handelt es sich um eine Antenne mit einstellbarer elektrischer Absenkung des Strahlungsdiagramms.

Gemäß der WO 96/37922 ist ein Phasenschieber bekannt, welcher die elektrisch verschiebbare Platten umfasst, um eine Phasendifferenz zwischen verschiedenen, zumindest jedoch zwei Ausgängen zu erzeugen. Nachteilig hierbei ist, dass durch die Verschiebung der dielektrischen Platten auch die Impedanz der jeweils betroffenen Leitungen verändert wird und demzufolge die Leistungsaufteilung der Signale von der Einstellung des Phasenschiebers abhängt.

In der Vorveröffentlichung WO 96/37009 wird eine symmetrische Leitungsverzweigung vorgeschlagen, um nach beiden Seiten dieser Leitung die gleiche Leistung abzugeben. Dies ist möglich, falls beide Seiten mit dem Wellenwiderstand dieser Leitung abgeschlossen sind. Vergleichbare Lösungen technischer Prinzipien werden bereits seit langem bei Mobilfunkantennen eingesetzt. Nachteilig hierbei ist jedoch, dass nur zwei Strahler versorgt werden können, wobei diese auch noch die gleiche Leistung erhalten. Weiterhin von Nachteil ist die elektrisch leitende Verbindung des Eingangs mit den jeweiligen Leitungen, welche bewegliche, jedoch elektrisch hochwertige Kontakte erfordern, welche jedoch unerwünschte Nichtlinearitäten aufweisen können.

Schließlich ist es grundsätzlich auch bekannt, mehrere Phasenschieber in einer Antenne zu integrieren, worüber die einzelnen Strahler der gesamten Antennenanordnung versorgt werden. Da allerdings einzelne Strahler unterschiedliche Phasendifferenzen aufweisen müssen, müssen für die einzelnen Strahler die Einstellungen bezüglich der Phasenschieberbaugruppen unterschiedlich sein. Dies erfordert aufwendige mechanische Übersetzungsgetriebe, wie sich grundsätzlich aus Figur 1 ergibt, die einen entsprechenden Aufbau gemäß dem Stand der Technik wiedergibt.

Dazu ist in Figur 1 in schematischer Weise zur Verdeutlichung des Standes der Technik ein Antennenarray 1 mit beispielsweise fünf Dipolantennen 1a bis 1e eingezeichnet, die letztlich über einen Speiseeingang 5 gespeist werden.

Dem Speiseeingang 5 nachgeordnet ist ein Verteilnetzwerk 7, welches im gezeigten Ausführungsbeispiel zwei HF-Phasenschieberbaugruppen 9, d.h. im gezeigten Ausführungsbeispiel zwei Phasenschieberbaugruppen 9', 9" versorgt, wobei im gezeigten Ausführungsbeispiel jede der beiden Phasenschieberbaugruppen 9 zwei Dipole versorgt.

Vom Verteilnetzwerk 7 führt eine Speiseleitung 13 zu einem mittleren Dipolstrahler 1c, welcher ohne Phasenverschiebung betrieben wird.

Die anderen Dipole werden je nach Einstellung der Phasenschieberbaugruppe 9 mit unterschiedlichen Phasen versorgt, wobei beispielsweise der Dipol 1a mit einer Phase +2φ der Dipolstrahler 1b mit einer Phase +1φ, der mittlere Dipolstrahler 1c mit der Phase φ = 0, der vierte Dipolstrahler 1d mit der Phase -1φ und der letzte Dipolstrahler 1e mit der Phase -2φ versorgt wird.

Somit muss also über die Phasenschieberbaugruppe 9' eine Aufteilung von +2φ und -2φ und über die zweite Phasenschieberbaugruppe 9" eine Phasenverschiebung von +φ und -φ für die jeweils zugeordneten Dipolstrahler gewährleistet werden. Eine entsprechend unterschiedliche Einstellung bei den Phasenschieberbaugruppen 9 kann dann durch einen mechanischen Stellantrieb 17 gewährleistet werden. Dabei muss als nachteilig festgehalten werden, dass ein vergleichsweise aufwendiges mechanisches Übersetzungsgetriebe 17 erforderlich ist, um die für die jeweils einzelnen Strahler benötigten unterschiedlichen Phasendifferenzen zu erzeugen.

Eine gattungsbildende Phasenschieberbaugruppe ist aus PATENT ABSTRACTS OF JAPAN vol. 1998 no.1, 30. Januar 1998 (1998-01-30) -& JP 09 246846 A (NTT IDO TSUSHINMO KK), 19. September 1997 (1997-09-19)bekannt. Diese Vorveröffentlichung umfasst zwei teilkreisförmige Streifenleitungssegmente, die in Umfangsrichtung versetzt zueinander mit unterschiedlichem Abstand zu einem zentralen Mittelpunkt angeordnet sind, wobei ein Abgriffselement um diesen Mittelpunkt in Eingriff mit dem jeweiligen Streifenleitungssegement verstellbar ist. Das Abgriffselement umfasst dabei zwei in Draufsicht in winkelförmigem Abstand versetzt zueinander liegende Radialelemente, die im in ihrer Schwenkachse liegenden Mittelpunkt miteinander verbunden sind.

Aufgabe der vorliegenden Erfindung ist es deshalb, ausgehend von dem zuletzt genannten, anhand von Figur 1 -erläuterten Stand der Technik eine verbesserte Phasenschieberbaugruppe zu schaffen, die einfacher aufgebaut ist und insbesondere im Falle eines Antennenarrays unter Verwendung von mindestens vier Strahlern eine verbesserte Steuerung und Einstellung der Phasen der einzelnen Strahler ermöglicht. Bevorzugt soll dabei gleichzeitig eine insbesondere paarweise Leistungsaufteilung zwischen mindestens vier Strahlern möglich sein.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Die vorliegende Erfindung schafft gegenüber vorbekannten Lösungen eine Phasenschieberbaugruppe, die sehr viel platzsparender aufgebaut ist und gegenüber vorbekannten Lösungen eine höhere Integrationsdichte aufweist. Zudem lassen sich zusätzliche Verbindungsleitungen, Lötstellen und Transformationsmittel zur Realisierung der Leistungsteilung einsparen. Vor allem kann aber auch ein nach dem Stand der Technik notwendiges Übersetzungsgetriebe, um die unterschiedlichen Phasenlagen der Strahler zu erzeugen bzw. einzustellen, vermieden werden.

Die erfindungsgemäße Lösung zeichnet sich dadurch aus, dass zumindest zwei teilkreisförmige Streifenleitungssegmente vorgesehen sind, die mit einem Abgriffselement zusammenwirken, welches einmal mit einem Einspeisepunkt in Verbindung steht und zum anderen im Überlappungsbereich mit dem jeweiligen teilkreisförmigen Streifenleitungssegment einen verschiebbaren Abgriffs- oder Koppelpunkt bildet. Von der gemeinsamen Einspeisstelle führt zu den einzelnen Kreissegmenten eine gemeinsame bis zu dem zu äußerst liegenden Kreissegment reichende Verbindungsleitung.

Die Streifenleitungssegmente können wie erwähnt teilkreisförmig sein. Die Streifenleitungsabschnitte können allgemein gesprochen auch in konzentrischer Anordnung zueinander vorgesehen sein, was auch gerade verlaufende und parallel zueinander angeordnete Streifenleitungsabschnitte mit einschließt (nämlich für den Fall, dass der Radius der teilkreisförmigen Streifenleitungsabschnitte unendlich wird).

Eine erfindungsgemäß einfache Ausgestaltung ergibt sich letztlich dadurch, dass ein Abgriffselement vorgesehen, welches nach Art eines radial verlaufenden Zeigers über mehrere teilkreisförmige Streifenleitungssegmente hinweg führt und dadurch mehrere hintereinanderliegende in einzelnen Streifenleitungssegmenten zugeordnete Abgriffspunkte bildet.

Schließlich ist auch eine Art Brückenkonstruktion mit in gleicher Richtung verlaufenden, in horizontaler Seitenansicht übereinander angeordneten und um eine gemeinsame Verschwenkachse verstellbare Verbindungsleitungen möglich, die zu einem gemeinsamen handhabbaren Abgriffselement starr verbunden sind.

Die Einspeisung erfolgt am gemeinsamen Drehpunkt, bevorzugt kapazitiv. Aber auch der Abgriffspunkt zwischen dem Abgriffselement und dem jeweiligen kreisförmigen Streifenleitungssegment erfolgt kapazitiv.

Schließlich lässt sich mit der erfindungsgemäßen Lösung auch eine Aufteilung der übertragenen Leistungen realisieren beispielsweise derart, dass die Leistung vom inneren zum äußeren kreisförmigen Streifenleitungssegment abnimmt, zunimmt oder bei Bedarf sogar die Leistung zu allen Streifenleitungssegmenten mehr oder weniger gleich bleibt.

Als günstig hat sich ferner erwiesen, dass die Hochfrequenzphasenschieberbaugruppe auf einer metallischen Grundplatte aufgebaut ist, die bevorzugt durch den Reflektor der Antenne gebildet wird. Ferner hat sich als günstig erwiesen, wenn die Phasenschieberbaugruppe durch einen metallischen Deckel abgeschirmt wird.

Die Abstände zwischen den Kreissegmenten können unterschiedlich gebildet werden. Bevorzugt erhöht sich der Durchmesser der Streifenleitungssegmente von innen nach außen mit einem konstanten Faktor. Die Abstände können dabei bevorzugt zwischen den Kreissegmenten 0,1 bis etwa 1,0 der übertragenen HF-Wellenlänge übertragen.

Eine einfache Realisierung der Phasenschieberbaugruppe lässt sich auch dadurch ermöglichen, dass die Kreissegmente und Verbindungsleitungen gemeinsam mit einem Deckel als Triplateleitungen ausgeführt sind.

In einer zu Anspruch 1 abgewandelten Ausführungsform ist es auch möglich, dass anstelle von zwei konzentrisch zueinander angeordneten Streifenleitungsabschnitten zwei gerade und versetzt zueinander verlaufende Streifenleitungsabschnitte vorgesehen sind, die vorzugsweise parallel zueinander angeordnet sind.

Die Erfindung wird nachfolgend anhand von Zeichnungen näher erläutert. Dabei zeigen im einzelnen
- Figur 1:: eine schematische Darstellung einer Hochfrequenz-Phasenschieberbaugruppe zur Speisung von fünf Dipolen nach dem Stand der Technik;
- Figur 2:: eine schematische Draufsicht auf eine erfindungsgemäße Phasenschieberbaugruppe zur Ansteuerung von vier Strahlern;
- Figur 3:: einen schematischen Schnitt längs des Abgriffselementes in Figur 2 zur Erläuterung der kapazitiven Ankopplung des Phasenschieberelementes und des Mittelabgriffs;
- Figur 4:: ein abgewandeltes Ausführungsbeispiel einer erfindungsgemäßen Phasenschieberbaugruppe mit drei Kreissegmenten;
- Figur 5:: ein abgewandeltes (nicht zur Erfindung gehörendes) Beispiel einer Phasenschieberanordnung unter Verwendung zweier nicht teilkreisförmiger Streifenleitungsabschnitte (die gerade verlaufen); und
- Figuren 6a und 6b:: ein Strahlungsdiagramm eines Antennenarrays mit einstellbarer elektrischer Absenkung, einmal für eine Absenkung bei 4° und zum anderen bei 10°.

Unter Bezugnahme auf Figur 2 ist ein erstes AUsführungsbeispiel einer erfindungsgemäßen Hochfrequenz-Phasenschieberbaugruppe gezeigt, welche versetzt zueinander liegende Streifenleitungsabschnitte 21 umfasst, d.h. im gezeigten Ausführungsbeispiel teilkreisförmige Streifenleitungssegmente 21, nämlich ein inneres Streifenleitungssegment 21a und ein äußeres Streifenleitungssegment 21b, die in Draufsicht konzentrisch um einen gemeinsamen Mittelpunkt angeordnet sind, durch welchen senkrecht zur Zeichenebene eine vertikale Verschwenkachse 23 hindurch verläuft.

Von der Verschwenkachse 23 aus verläuft ein Abgriffselement 25, welches bezogen auf die Verschwenkachse 23 im wesentlichen in Draufsicht gemäß Figur 2 radial verlaufend gestaltet ist und im jeweiligen Überlappungsbereich mit einem zugehörigen Streifenleitungssegment 21 jeweils einen angekoppelten, nachfolgend auch als Abgriffspunkt 27 bezeichneten, Abgriffsabschnitt 27 bildet, im gezeigten Ausführungsbeispiel also zwei in Längsrichtung des Abgriffselementes 25 versetzt liegende Abgriffspunkte 27a, 27b vorgesehen sind.

Vom Speiseeingang 5 führt die Speiseleitung 13 zu einem Mittelabgriff 29, in dessen Bereich die Verschwenkachse 23 für das Abgriffselement 25 sitzt.

Das Abgriffselement 25 gliedert sich dabei in eine erste Verbindungsleitung 31a, die vom Koppelabschnitt 33 im Überlappungsbereich des Mittelabgriffs 29 bis zum Abgriffspunkt 27a am inneren Streifenleitungssegment 21a reicht. Der über diesen Abgriffspunkt 27a in Verlängerung überstehende Bereich bildet die nächsten Verbindungsabschnitt oder Verbindungsleitung 31b, die im Überlappungsbereich mit dem äußeren Streifenleitungssegment 21b zu dem dort ausgebildeten Abgriffspunkt 27b führt.

Die gesamte HF-Phasenschieberbaugruppe ist mit den im Ausführungsbeispiel gemäß Figur 2 vier Dipolen 1a bis 1d gemeinsamen auf einer metallischen Grundplatte 35 aufgebaut, die gleichzeitig den Reflektor 35 für die Dipole 1a bis 1d darstellt.

In der horizontalen Querschnittsdarstellung gemäß Figur 3 ist ersichtlich, dass sowohl am Mittelabgriff 29 wie an den Abgriffpunkten 27 die Kopplung kapazitiv gestaltet ist, hierbei übernehmen verlustarme Dielektrika 37 die kapazitive Ankopplung und gleichzeitig die mechanische Fixierung sowohl des Mittelabgriffs 29 wie der radial dazu versetzt liegenden Abgriffspunkte 27.

Über einen in der axialen Höhe größer dimensionierten Dielektrik-Konusabschnitt 37a ist gegenüber dem Reflektorblech 35 versetzt liegend der Basisabschnitt des Mittelabgriffs 29 vorgesehen. Durch eine dünnere Dielektrik-Konusschicht 37b liegt darüber die Koppelschicht 33, die ebenso wie der Mittelabgriff 29 von der Verschwenkachse 23 durchsetzt wird.

Aus der Querschnittsdarstellung gemäß Figur 3 ist auch ersichtlich, dass die teilkreisförmigen Streifenleitungssegmente 21 ebenfalls in dem gleichen Abstand wie der Mittelabgriff 29 gegenüber dem Reflektorblech 37 sitzen und über das dort ausgebildete Dielektrikum 37 mit dem Abgriffselement 25 gekoppelt sind. Das Abgriffselement 25 ist dabei ein einheitlich starrer Hebel, der um die Verschwenkachse 23 verstellt werden kann.

Durch Drehen des Abgriffselementes 25 um die Verschwenkachse 23 können nunmehr für alle Dipolstrahler 1a bis 1d gemeinsam die Phase mit den entsprechenden Phasenversatz von +2φ bis -2φ eingestellt werden.

Durch geeignete Wahl der Wellenwiderstände bzw. geeignete Ausformungen der Verbindungen 31a und 31b zwischen den entsprechenden Abgriffspunkten 29 und 27a bzw. 27b kann nunmehr gleichzeitig eine Leistungsteilung zwischen den Dipolstrahlern 1a und 1d zum einen und dem weiteren Paar der Dipolstrahler 1b und 1c erzielt werden, da jeweils am Ende 39a bzw. 39b der teilkreisförmigen Streifenleitungssegmente 21a, 21b über Antennenleitungen 41 die Dipolantennen 1a bis 1d angeschlossen sind.

Anhand von Figur 4 ist ein abgewandeltes Ausführungsbeispiel mit insgesamt sechs Dipolstrahlern 1a bis 1f gezeigt, wobei hier eine Phasenaufteilung von +3φ bis -3φ realisiert werden kann. Zudem kann bei Bedarf eine Leistungsaufteilung beispielsweise von außen nach innen erzielt werden, die eine Abstufung der Leistung von 0,5 : 0,7 : 1 ermöglicht, wie dies anhand der nachfolgenden Tabelle gezeigt ist.

Bei diesem, wie beim vorhergehenden Ausführungsbeispiel, kann aber zudem auch ein wie anhand von Figur 1 gezeigter mittlerer Dipolstrahler oder mittlere Dipolstrahler-Gruppe vorgesehen sein, die einen Phasenverschiebungswinkel von 0° aufweist und direkt mit dem Speiseleitungseingang in Verbindung steht.

Anhand von Figur 5 sind zwei versetzt zueinander liegende, im gezeigten Ausführungsbeispiel um 180° zur Verschwenkachse 23 versetzt zueinander liegende gerade Streifenleitungsabschnitte 21a und 21b gezeigt. Diese Ausgestaltung gehört zwar nicht zur Erfindung. Eine erfindungsgemäße Umsetzung wäre aber insoweit möglich, als die in Figur 5 gezeigten parallel zueinander angeordneten und gerade verlaufenden Streifenleitungsabschnitte 21a und 21b auf der gleichen Seite des Mittelabgriffs 29 angeordnet sind, und dabei von einem einzigen zeigerförmigen Abgriffselement 25 überstrichen werden.

Anhand von Figur 6a und 6b ist die Wirkung auf das vertikale Strahlungsdiagramm für eine entsprechend aufgebaute Antenne gezeigt. Bei einer geringeren Phasendifferenz der dort schematisch wiedergegebenen fünf Dipole wird ein kleinerer und bei einer über die erläuterte Hochfrequenz-Phasenschiebergruppe eingestellte größere Phasendifferenz ein größerer vertikaler Absenkwinkel erzielt.

## Patentansprüche

1. Hochfrequenz-Phasenschieberbaugruppe mit den folgenden Merkmalen
- mit zumindest zwei konzentrisch angeordneten Streifenleitungsabschnitten (21a, 21b, 21c),
- an den zumindest beiden Streifenleitungsabschnitten (21a, 21b, 21c) ist jeweils an versetzt zueinanderliegenden Abgriffstellen (39a, 39b) zumindest je ein Strahler(1a, 1b, 1c, 1d, 1e, 1f) mit unterschiedlichen Phasenwinkeln (φ) ansteuerbar,
- mit einem Abgriffselement (25), welches um eine Verschwenkachse (23) verschwenkbar ist,
- das Abgriffselement (25) weist für jeden Streifenleitungsabschnitt (21a, 21b, 21c) einen Abgriffsabschnitt (27) auf, welcher über den zugeordneten Streifenleitungsabschnitt (21a, 21b, 21c) hinweg verschwenkbar und damit elektrisch verbunden ist,
- das Abgriffselement (25) ist dabei ferner zumindest mittelbar mit einer Speiseleitung (13) derart verbunden, dass die Speiseleitung (13) über mehrere Verbindungsleitungen (31a, 31b, 31c) mit den den einzelnen Streifenleitungsabschnitten (21a, 21b, 21c) zugeordnenten Abgriffsabschnitten (27) elektrisch verbunden ist,
**gekennzeichnet durch** die folgenden weiteren Merkmale
- das Abgriffselement (25) ist nach Art eines um die Verschwenkachse (23) drehenden Zeigerelementes gebildet,
- dazu ist die jeweilige Verbindungsleitung (31a-31c) zu einem nächsten, weiter außenliegenden Streifenleitungsabschnitt (21b-21c) **durch** Verlängerung der jeweils vorausgehenden weiter innenliegenden Verbindungsleitung (31a-31c) gebildet, die zu dem jeweils weiter innenliegenden Abgriffsabschnitt (27a-27c) führt.

2. Hochfrequenz-Phasenschieberbaugruppe mit den folgenden Merkmalen
- mit zumindest zwei versetzt zueinander angeordneten Streifenleitungsabschnitten (21a, 21b, 21c),
- an den zumindest beiden Streifenleitungsabschnitten (21a, 21b, 21c) ist jeweils an versetzt zueinanderliegenden Abgriffstellen (39a, 39b) zumindest je ein Strahler (1a, 1b, 1c, 1d, 1e, 1f) mit unterschiedlichen Phasenwinkeln (φ) ansteuerbar,
- mit einem Abgriffselement (25), welches um eine Verschwenkachse (23) verschwenkbar ist,
- das Abgriffselement (25) weist für jeden Streifenleitungsabschnitt (21a, 21b, 21c) einen Abgriffsabschnitt (27) auf, welcher über den zugeordneten Streifenleitungsabschnitt (21a, 21b, 21c) hinweg verschwenkbar und damit elektrisch verbunden ist,
- das Abgriffselement (25) ist dabei ferner zumindest mittelbar mit einer Speiseleitung (13) derart verbunden, dass die Speiseleitung (13) über mehrere Verbindungsleitungen (31a, 31b, 31c) mit den den einzelnen Streifenleitungsabschnitten (21a, 21b, 21c) zugeordnenten Abgriffsabschnitten (27) elektrisch verbunden ist,
**gekennzeichnet durch** die folgenden weiteren Merkmale
- die Streifenleitungsabschnitte (21a bis 21c) verlaufen gerade und sind parallel zueinander ausgebildet,
- das Abgriffselement (25) ist nach Art eines um die Verschwenkachse (23) drehenden Zeigerelementes gebildet,
- dazu ist die jeweilige Verbindungsleitung (31a-31c) zu einem nächsten, weiter außenliegenden Streifenleitungsabschnitt (21b-21c) **durch** Verlängerung der jeweils vorausgehenden weiter innenliegenden Verbindungsleitung (31a-31c) gebildet, die zu dem jeweils weiter innenliegenden Abgriffsabschnitt (27a-27c) führt.

3. Phasenschieberbaugruppe nach Anspruch 1 oder 2, **dadurch gekennzeichnet, dass** die Verbindungsleitungen (31a - 31c) gleichzeitig Transformatoren darstellen, worüber eine definierte Leistungsaufteilung zu den Abgriffsabschnitten (27a - 27c) der mehreren Streifenleitungsabschnitte (21a - 21c) erfolgt.

4. Phasenschieberbaugruppe nach Anspruch 1, 2 oder 3, **dadurch gekennzeichnet, dass** das Abgriffselement (25) nach Art eines von der Verschwenkachse (23) ausgehenden radialen Zeigerelementes gebildet ist.

5. Phasenschieberbaugruppe nach einem der Ansprüche 1 bis 4, **dadurch gekennzeichnet, dass** die Aufteilung der über die Speiseleitung (13) eingespeisten Leistung von dem zuinnerst liegenden Streifenleitungsabschnitt (21a) bis zum äußersten Streifenleitungsabschnitt (21c) abnimmt.

6. Phasenschieberbaugruppe nach einem der Ansprüche 1 bis 4, **dadurch gekennzeichnet, dass** die Aufteilung der über die Speiseleitung (13) eingespeisten Leistung von dem zuinnerst liegenden Streifenleitungsabschnitt (21a) bis zum äußersten Streifenleitungsabschnitt (21c) zunimmt.

7. Phasenschieberbaugruppe nach einem der Ansprüche 1 bis 6, **dadurch gekennzeichnet, dass** zumindest jeweils zwei, vorzugsweise Gruppen von zumindest zwei oder alle Streifenleitungsabschnitte (21a - 21c) mit gleicher oder nahezu gleicher Leistung gespeist werden.

8. Phasenschieberbaugruppe nach einem der Ansprüche 1 bis 7, **dadurch gekennzeichnet, dass** der Radius oder Durchmesser der Streifenleitungsabschnitte (21a - 21c) sich um einen konstanten Faktor erhöhen.

9. Phasenschieberbaugruppe nach einem der Ansprüche 1 bis 8, **dadurch gekennzeichnet, dass** die Abstände zwischen den Streifenleitungsabschnitten (21a - 21c) 0,1 bis 1,0 der übertragenen HF-Wellenlänge beträgt.

10. Phasenschieberbaugruppe nach einem der Ansprüche 1 bis 9, **dadurch gekennzeichnet, dass** die Abgriffsabschnitte (27a - 27c) als kapazitiv angekoppelte Abgriffsabschnitte (27) ausgebildet sind, die jeweils aus flächigen Streifenleitern bestehen, zwischen denen ein Dielektrikum (37) angeordnet ist.

11. Phasenschieberbaugruppe nach einem der Ansprüche 1 bis 10, **dadurch gekennzeichnet, dass** zwischen einem mit der Speiseleitung (13) in elektrischer Verbindung stehenden Mittelabgriff (29) und dem mit dem Abgriffselement (25) in elektrischer Verbindung stehenden Koppelabschnitt (33) eine kapazitive Ankopplung vorgesehen ist, die ein zwischen zwei Streifenleitungsabschnitten vorgesehenes Dielektrikum (37b) umfasst.

12. Phasenschieberbaugruppe nach einem der Ansprüche 1 bis 11, **dadurch gekennzeichnet, dass** diese auf einem leitenden, insbesondere metallischen Grundplatte (25). aufgebaut ist, die vorzugsweise durch einen Reflektor der Antenne (1) gebildet ist.

13. Phasenschieberbaugruppe nach einem der Ansprüche 1 bis 12, **dadurch gekennzeichnet, dass** diese durch einen metallischen Deckel abgeschirmt ist.

14. Phasenschieberbaugruppe nach einem der Ansprüche 1 bis 13, **dadurch gekennzeichnet, dass** die Verbindungsleitung (31a - 31c) sowie die Streifenleitungsabschnitte (21a - 21c) gemeinsam mit dem Deckel für die Phasenschieberbaugruppe als Triplate-Leitung ausgeführt sind.

15. Phasenschieberbaugruppe nach einem der Ansprüche 1 bis 14, **dadurch gekennzeichnet, dass** die Streifenleitungsabschnitte (21a - 21c) einen jeweils definierten Wellenwiderstand aufweisen.

16. Phasenschieberbaugruppe nach einem der Ansprüche 1 bis 15, **dadurch gekennzeichnet, dass** ein Mittelabgriff (29) für das Abgriffselement (25) gegenüber einem Reflektor (35) durch ein Dielektrikum (37a) getrennt und darüber gehalten ist.

17. Phasenschieberbaugruppe nach einem der Ansprüche 1 bis 16, **dadurch gekennzeichnet, dass** die zumindest beiden Streifenleitungsabschnitte (21a, 21b) bogenförmig, insbesondere teilkreisförmig gestaltet sind.

18. Phasenschieberbaugruppe nach 17, **dadurch gekennzeichnet, dass** die Mittelpunkte der zumindest beiden teilkreisförmigen Streifenleitungsabschnitte (21a bis 21c) um einen gemeinsamen Mittelpunkt teilkreisförmig verlaufend angeordnet sind.

19. Phasenschieberbaugruppe nach einem der Ansprüche 1 bis 18, **dadurch gekennzeichnet, dass** die Mittelpunkte der Streifenleitungsabschnitte (21a bis 21c) auf der Verschwenkachse (23) des Abgriffselementes (25) liegt.

20. Phasenschieberbaugruppe nach einem der Ansprüche 1 bis 17, **dadurch gekennzeichnet, dass** der Mittelpunkt der Streifenleitungsabschnitte (21a bis 21c) und der Mittelpunkt der Verschwenkachse (23) versetzt zueinander liegen.

21. Phasenschieberbaugruppe nach einem der Ansprüche 1 bis 20, **dadurch gekennzeichnet, dass** die Streifenleitungsabschnitte (21a bis 21c) unterschiedliche Dicke aufweisen.

22. Phasenschieberbaugruppe nach einem der Ansprüche 1 bis 21, **dadurch gekennzeichnet, dass** die Streifenleitungsabschnitte (21a bis 21c) unterschiedliche Widerstandswerte oder gleiche Widerstandswerte, insbesondere um 50 Ohm aulfweisen.

## Claims

1. Radio-frequency phase shifter assembly having the following features:
- having at least two stripline sections (21a, 21b, 21c) which are arranged concentrically,
- on the at least two stripline sections (21a, 21b, 21c), at least one antenna element in each case (1a, 1b, 1c, 1d, 1e, 1f) can be driven with different phase angles (φ) at mutually offset tapping points (39a, 39b),
- having a tapping element (25) which can be pivoted about a pivoting axis (23),
- the tapping element (25) has a tapping section (27) for each stripline section (21a, 21b, 21c), which tapping section (27) can be pivoted over the associated stripline section (21a, 21b, 21c) and is electrically connected thereto,
- the tapping element (25) is in this case furthermore connected at least indirectly to a feed line (13) such that the feed line (13) is electrically connected via a number of connection lines (31a, 31b, 31c) to the tapping sections (27) which are associated with the individual stripline sections (21a, 21b, 21c),
**characterized by** the following further features:
- the tapping element (25) is formed like a pointer element which rotates about the pivoting axis (23),
- for this purpose, the respective connection line (31a - 31c) is formed with respect to a next, further outward stripline section (21b - 21c) by extending the respective preceding further inward connection line (31a - 31c) which leads to the respective further inward tapping section (27a - 27c).

2. Radio-frequency phase shifter assembly having the following features:
- having at least two stripline sections (21a, 21b, 21c) which are arranged offset with respect to one another,
- on the at least two stripline sections (21a, 21b, 21c), at least one radiating element in each case (1a, 1b, 1c, 1d, 1e, 1f) can be driven with different phase angles (φ) at mutually offset tapping points (39a, 39b),
- having a tapping element (25) which can be pivoted about a pivoting axis (23),
- the tapping element (25) has a tapping section (27) for each stripline section (21a, 21b, 21c), which tapping section (27) can be pivoted over the associated stripline section (21a, 21b, 21c) and is electrically connected thereto,
- the tapping element (25) is in this case furthermore connected at least indirectly to a feed line (13) such that the feed line (13) is electrically connected via a number of connection lines (31, 31b, 31c) to the tapping sections (27) which are associated with the individual stripline sections (21a, 21b, 21c),
**characterized by** the following further features:
- the stripline sections (21a to 21c) run in straight lines and are parallel to one another,
- the tapping element (25) is formed in the manner of a pointer element which rotates about the pivoting axis (23),
- for this purpose, the respective connection line (31a - 31c) is formed with respect to a next, further outward stripline section (21b - 21c) by extending the respective preceding further inward connection line (31a - 31c) which leads to the respective further inward tapping section (27a - 27c).

3. Phase shifter assembly according to Claim 1 or 2, **characterized in that** the connection lines (31a - 31c) at the same time represent transformers, via which the power is shared in a defined manner between the tapping sections (27a - 27c) of the plurality of stripline sections (21a - 21c).

4. Phase shifter assembly according to Claim 1, 2 or 3, **characterized in that** the tapping element (25) is formed like a radial point element originating from the pivoting axis (23).

5. Phase shifter assembly according to one of Claims 1 to 4, **characterized in that** the share of the power which is fed in via the feed line (13) decreases from the innermost stripline section (21a) to the outermost stripline section (21c).

6. Phase shifter assembly according to one of Claims 1 to 4, **characterized in that** the share of the power which is fed in via the feed line (13) increases from the innermost stripline section (21a) to the outermost stripline section (21c).

7. Phase shifter assembly according to one of Claims 1 to 6, **characterized in that** at least two of the stripline sections (21a - 21c), and preferably groups of at least two, or all, of the stripline sections (21a - 21c), are fed with the same power, or virtually the same power.

8. Phase shifter assembly according to one of Claims 1 to 7, **characterized in that** the radius or diameter of the stripline sections (21a - 21c) increases by a constant factor.

9. Phase shifter assembly according to one of Claims 1 to 8, **characterized in that** the distances between the stripline sections (21a - 21c) are 0.1 to 1.0 times the transmitted RF wavelength.

10. Phase shifter assembly according to one of Claims 1 to 9, **characterized in that** the tapping sections (27a - 27c) are in the form of capacitively coupled tapping sections (27), which are each composed of flat strip conductors, between which a dielectric (37) is arranged.

11. Phase shifter assembly according to one of Claims 1 to 10, **characterized in that** a capacitive coupling is provided between the centre tap (29), which is electrically connected to the feed line (13), and the coupling section (33), which is electrically connected to the tapping element (25), and this capacitive coupling comprises a dielectric (37b) which is provided between two stripline sections.

12. Phase shifter assembly according to one of Claims 1 to 11, **characterized in that** this phase shifter assembly is formed on a conductive, in particular metallic, base plate (25), which is preferably formed by the reflector of the antenna (1).

13. Phase shifter assembly according to one of Claims 1 to 12, **characterized in that** this phase shifter assembly is screened by a metallic cover.

14. Phase shifter assembly according to one of Claims 1 to 13, **characterized in that** the connection line (31a - 31c) and the stripline sections (21a - 21c), together with the cover for the phase shifter assembly, are in the form of a triplate line.

15. Phase shifter assembly according to one of Claims 1 to 14, **characterized in that** the stripline sections (21a - 21c) each have a defined characteristic impedance.

16. Phase shifter assembly according to one of Claims 1 to 15, **characterized in that** a centre tap (29) for the tapping element (25) is separated from, and is held above, the reflector (35) by means of a dielectric (37a).

17. Phase shifter assembly according to one of Claims 1 to 16, **characterized in that** the at least two stripline sections (21a, 21b) are curved, and in particular are in the form of circle segments.

18. Phase shifter assembly according to Claim 17, **characterized in that** the centre points of the at least two stripline sections (21a to 21c) which are in the form of circle segments are arranged such that they run in the form of circle segments around a common centre point.

19. Phase shifter assembly according to one of Claims 1 to 18, **characterized in that** the centre points of the stripline sections (21a to 21c) lie on the pivoting axis (23) of the tapping element (25).

20. Phase shifter assembly according to one of Claims 1 to 17, **characterized in that** the centre points of the stripline sections (21a to 21c) and the centre point of the pivoting axis (23) are offset with respect to one another.

21. Phase shifter assembly according to one of Claims 1 to 20, **characterized in that** the stripline sections (21a to 21c) run in straight lines, and are preferably formed parallel to one another.

22. Phase shifter assembly according to one of Claims 1 to 21, **characterized in that** the stripline sections (21a to 21c) have different impedance values or identical impedance values, in particular around 50 Ohms.

## Revendications

1. Groupe structurel déphaseur à haute fréquence, comportant les éléments suivants :
- au moins deux tronçons conducteurs en ruban (2 la, 21b, 21c) agencés concentriquement l'un à l'autre,
- au moins un élément rayonnant respectif (la, 1b, 1c, 1d, le, 1f) est susceptible d'être piloté à des angles de phase différents (φ) à des emplacements de prise (39a, 39b) décalés les uns de les autres sur lesdits au moins deux tronçons conducteurs en ruban (21a, 21b, 21c),
- un élément de prise (25) qui est mobile en pivotement autour d'un axe de pivotement (23),
- l'élément de prise (25) comprend pour chaque tronçon conducteur en ruban (21a, 21b, 21c) un tronçon de prise (27) qui est mobile en pivotement au-delà du tronçon conducteur en ruban associé (21a, 21b, 21c) et qui est connecté électriquement avec celui-ci,
- l'élément de prise (25) est en outre connecté au moins indirectement à une ligne d'alimentation (13) de telle sorte que la ligne d'alimentation (13) est connectée électriquement aux tronçons de prise (27) associés aux tronçons conducteurs en ruban individuels (21a, 21b, 21c) via plusieurs lignes de connexion (31a, 31b, 31c),
**caractérisé par** les autres éléments suivants :
- l'élément de prise (25) est réalisé à la manière d'un élément de doigt tournant autour de l'axe de pivotement (23),
- la ligne de connexion respective (31a à 31c) est à cet effet formée vers un tronçon conducteur en ruban suivant (21b à 21c) situé plus à l'extérieur par prolongement de la ligne de connexion respective précédente (3 la à 31c) située plus à l'intérieur qui mène au tronçon de prise respectif (27a à 27c) situé plus à l'intérieur.

2. Groupe structurel déphaseur à haute fréquence, comportant les éléments suivants :
- au moins deux tronçons conducteurs en ruban (21a, 21b, 21c) agencés en décalage l'un de l'autre,
- au moins un élément rayonnant respectif (1a, 1b, 1c, 1d, 1e, 1f) est susceptible d'être piloté à des angles de phase différents (φ) à des emplacements de prise (39a, 39b) décalés les uns des autres sur lesdits au moins deux tronçons conducteurs en ruban (21a, 21b, 21c),
- un élément de prise (25) qui est mobile en pivotement autour d'un axe de pivotement (23),
- l'élément de prise (25) comprend pour chaque tronçon conducteur en ruban (21a, 21b, 21c) un tronçon de prise (27) qui est mobile en pivotement au-delà du tronçon conducteur en ruban associé (21a, 21b, 21c) et qui est connecté électriquement avec celui-ci,
- l'élément de prise (25) est en outre connecté au moins indirectement à une ligne d'alimentation (13) de telle sorte que la ligne d'alimentation (13) est connectée électriquement aux tronçons de prise (27) associés aux tronçons conducteurs en ruban individuels (21a, 21b, 21c) via plusieurs lignes de connexion (31a, 31b, 31c),
**caractérisé par** les autres éléments suivants :
- les tronçons conducteurs en ruban (2 la à 21c) s'étendent en ligne droite et sont réalisés parallèlement les uns aux autres,
- l'élément de prise (25) est réalisé à la manière d'un élément de doigt tournant autour de l'axe de pivotement (23),
- la ligne de connexion respective (31a à 31c) est à cet effet formée vers un tronçon conducteur en ruban suivant (21b à 21c) situé plus à l'extérieur par prolongement de la ligne de connexion respective précédente (31a à 31c) située plus à l'intérieur qui mène au tronçon de prise respectif (27a à 27c) situé plus à l'intérieur.

3. Groupe structurel déphaseur selon l'une ou l'autre des revendications 1 et 2, **caractérisé en ce que** les lignes de connexion (31a à 31c) représentent simultanément des transformateurs via lesquels s'effectue une répartition de puissance définie sur les tronçons de prise (27a à 27c) des plusieurs tronçons conducteurs en ruban (21a à 21c).

4. Groupe structurel déphaseur selon les revendications 1, 2 ou 3, **caractérisé en ce que** l'élément de prise (25) est réalisé à la manière d'un élément de doigt radial partant de l'axe de pivotement (23).

5. Groupe structurel déphaseur selon l'une des revendications 1 à 4, **caractérisé en ce que** la répartition de la puissance alimentée via la ligne d'alimentation (13) diminue à partir du tronçon conducteur en ruban (21a) situé le plus à l'intérieur vers le tronçon conducteur en ruban (21c) situé le plus à l'extérieur.

6. Groupe structurel déphaseur selon l'une des revendications 1 à 4, **caractérisé en ce que** la répartition de la puissance alimentée via la ligne d'alimentation (13) augmente à partir du tronçon conducteur en ruban (21a) situé le plus à l'intérieur vers le tronçon conducteur en ruban (21c) situé le plus à l'extérieur.

7. Groupe structurel déphaseur selon l'une des revendications 1 à 6, **caractérisé en ce qu'**au moins deux, de préférence des groupes d'au moins deux ou encore tous les tronçons conducteurs en ruban (21a à 21c) sont alimentés avec la même ou pratiquement la même puissance.

8. Groupe structurel déphaseur selon l'une des revendications 1 à 7, **caractérisé en ce que** le rayon ou le diamètre des tronçons conducteurs en ruban (2 la à 21c) augmente d'un facteur constant.

9. Groupe structurel déphaseur selon l'une des revendications 1 à 8, **caractérisé en ce que** les distances entre les tronçons conducteurs en ruban (21a à 21c) sont de 0,1 à 1,0 fois la longueur d'onde à haute fréquence transmise.

10. Groupe structurel déphaseur selon l'une des revendications 1 à 9, **caractérisé en ce que** les tronçons de prise (27a à 27c) sont réalisés sous forme de tronçons de prise (27) couplés de façon capacitive qui sont constitués chacun par des conducteurs en ruban plans entre lesquels est agencé un diélectrique (37).

11. Groupe structurel déphaseur selon l'une des revendications 1 à 10, **caractérisé en ce qu'**il est prévu un couplage capacitif entre une prise médiane (29) en connexion électrique avec la ligne d'alimentation (13) et un tronçon de couplage (33) en connexion électrique avec l'élément de prise (25), couplage qui comprend un diélectrique (37b) prévu entre deux tronçons conducteurs en ruban.

12. Groupe structurel déphaseur selon l'une des revendications 1 à 11, **caractérisé en ce que** celui-ci est réalisé sur une plaque de base (25) conductrice, en particulier métallique qui est formée de préférence par un réflecteur de l'antenne (1).

13. Groupe structurel déphaseur selon l'une des revendications 1 à 12, **caractérisé en ce que** celui-ci est protégé par un couvercle métallique.

14. Groupe structurel déphaseur selon l'une des revendications 1 à 13, **caractérisé en ce que** la ligne de connexion (3 la à 31c) ainsi que les tronçons conducteurs en ruban (2 la à 21c) sont réalisés conjointement avec le couvercle sous forme de ligne dite à plaque triple pour le groupe structurel déphaseur.

15. Groupe structurel déphaseur selon l'une des revendications 1 à 14, **caractérisé en ce que** les tronçons conducteurs en ruban (21a à 21c) présentent chacun une impédance caractéristique définie.

16. Groupe structurel déphaseur selon l'une des revendications 1 à 15, **caractérisé en ce qu'**une prise médiane (29) pour l'élément de prise (25) est séparée vis-à-vis d'un réflecteur (35) par un diélectrique (37a) et est retenue via celui-ci.

17. Groupe structurel déphaseur selon l'une des revendications 1 à 16, **caractérisé en ce que** lesdits au moins deux tronçons conducteurs en ruban (21a à 21c) sont réalisés en forme d'arc, en particulier en forme de cercle partiel.

18. Groupe structurel déphaseur selon la revendication 17, **caractérisé en ce que** les centres desdits au moins deux tronçons conducteurs en ruban (21a à 21c) en forme de cercle partiel sont agencés de manière à s'étendre en forme de cercle partiel autour d'un centre commun.

19. Groupe structurel déphaseur selon l'une des revendications 1 à 18, **caractérisé en ce que** les centres des tronçons conducteurs en ruban (21a à 21c) se trouvent sur l'axe de pivotement (23) de l'élément de prise (25).

20. Groupe structurel déphaseur selon l'une des revendications 1 à 17, **caractérisé en ce que** le centre des tronçons conducteurs en ruban (2 la à 21c) et le centre de l'axe de pivotement (23) sont décalés l'un de l'autre.

21. Groupe structurel déphaseur selon l'une des revendications 1 à 20, **caractérisé en ce que** les tronçons conducteurs en ruban (21a à 21c) présentent des épaisseurs différentes.

22. Groupe structurel déphaseur selon l'une des revendications 1 à 21, **caractérisé en ce que** les tronçons conducteurs en ruban (21a à 21c) présentent des valeurs de résistance différentes ou des valeurs de résistance égales, en particulier d'environ 50 ohm.
